# DEMANDE DE BREVET EUROPEEN

(11) **EP 0 580 911 A1**
(43) Date de publication de la demande: **02.02.1994**
(21) Numéro de dépôt: 92402165.2
(22) Date de dépôt: 28.07.1992
(51) Int. Cl.: E05B 13/00, E05B 65/16, E05C 9/08

(54) **Dispositif d'ouverture de sécurité pour la libération de personnes enfermées accidentellement dans des caisses frigorifiques**

(71) Demandeur: UNIJECT S.A., F-62450 Bapaume (FR)
(72) Inventeur: DELCROIX,Gérard, F-62453 BAPAUME Cedex (FR)

(57) **Abrégé**

Un obturateur (6) pourvu d'une isolation thermique, exclusivement, exclusivement accessible de l'intérieur d'une caisse frigorifique permet l'ouverture de la porte principale (1) de la caisse frigorifique fermée de 'extérieur.

L'emplacement de l'obturateur (6) sous l'emplacement d'accrochage de verrouillage (11) permet l'ouverture d'une porte scellée ou verrouillée de l'extérieur.

## Description

La présente invention concerne un nouveau dispositif d'ouverture de sécurité, ouvrable uniquement de l'intérieur, permettant la libération d'une personne enfermée accidentellement dans une caisse frigorifique fixe ou mobile, telles les caisses frigorifiques montées sur des camions ou des wagons de chemin de fer.

Il se produit actuellement de nombreux accidents dans des volumes frigorifiques du fait que les portes ne sont généralement accessibles que de l'extérieur. De surcroît, les portes des caisses frigorifiques mobiles peuvent être protégées par un cadenas ou plombées.

Selon la proposition du brevet français n° 85 10488, l'ouverture d'une serrure à verrouillage automatique peut être effectuée à l'aide d'une tige traversante. Ce système n'est pas adaptable à d'autres modes de fermeture notamment les fermeture cadenassées.

Le dispositif selon l'invention permet d'améliorer dans un premier temps les conditions précaires d'une personne enfermée par l'apport de la lumière, de l'oxygène et la possibilité de communiquer avec l'extérieur par une ouverture accessible exclusivement de l'intérieur.

Dans un deuxième temps, cette ouverture peut donner accès au système externe de fermeture de la porte principale.

L'ouverture d'un orifice de taille réduite fait d'ailleurs office de soupape pour supprimer la différence de pression entre l'intérieur et l'extérieur permettant d'ouvrir la porte sans difficulté.

De préférence, un obturateur sera situé au niveau du point d' ancrage du verrouillage principal, permettant la désolidarisation de l'ensemble sans avoir besoin d'actionner ce verrouillage; ceci permet de contourner toutes sortes de condamnations temporaires de la porte principale, par exemple par cadenas ou autres.

L'obturateur comporte à priori la même isolation que la paroi. Les fentes entre l'obturateur et la paroi sont avantageusement rendues étanches par l'application de lames souples ou de boudins gonflables et de joints durs, ou de toutes combinaisons de ces dispositifs.

On obtient une meilleure isolation, si les bords de l'obturateur présentent une forme conique, diminuant ainsi l'échange d'air grace à l'allongement de la fente. De plus, la forme conique présente l'avantage par rapport à une forme cylindrique de pouvoir réduire la largeur de la fente.

La fermeture intérieure de l'obturateur peut être réalisée par un ou plusieurs verrous. De préférence sera utilisé un verrou rotatif logé dans l'épaisseur de la paroi.

Une fermeture très résistante est réalisée par une ou plusieurs traverses venant se loger dans des crochets.

Pour pallier à un risque de panique de la personne enfermée, l'invention prévoit la possibilité d'installer un obturateur entièrement ou partiellement transparent.

Pour la même raison, on prévoit des symboles lumineux soit par fluorescence ou par une ampoule électrique.

Selon un perfectionnement supplémentaire de l'invention, l'ouverture de l'obturateur est reliée à un sytème d'alarme. Ceci a pour effet de remédier aux risques d'abus de ce dispositif de sécurité pour d'éventuelles intrusions.

Un mode préféré de réalisation de l'invention ressort à titre d'exemple non limitatif de la description suivante; on se reportera aux dessins annexés dans lesquels :
- la figure 1 est une vue d'une porte munie d'un dispositif d'ouverture de sécurité, d'un obturateur ouvrable de l'intérieur, objet de l'invention.
- la figure 2 est une vue d'une porte équipée d'un dispositif d'ouverture placé au niveau du point d'ancrage du verrouillage de la porte.
- la figure 3 est une vue-partielle de l'intérieur d'un véhicule avec deux portes, illustrant le dispositif d'ouverture de sécurité.
- la figure 4 est une coupe suivant la ligne I-I de la figure 3.
- la figure 5 représente la même coupe que la figure 4 illustrant l'ouverture des portes par l'intérieur.
- la figure 6 est une coupe suivant la ligne II-II de la figure 3.
- la figure 7 est une coupe suivant la ligne II-II de la figure 3, illustrant une variante conique de l'obturateur.
- la figure 8 en perspective montre une variante de la fermeture intérieure de l'obturateur.

En référence à ces dessins, (1) désigne la porte d'une caisse frigorifique, articulée par des charnières (2). Le système de verrouillage (3) fixé sur la porte (1) et le pêne (4) s'engageant dans une gâche (5) ne seront pas décrits plus en détail.

Un autre système de fermeture connu dans la technique est constitué d'un bras (7) fixé sur une tige (8) portant aux extrémités des crochets (9) qui s'engagent dans les gâches (10) par pivotement suivant un angle d'environ 90°. Le bras de verrouillage (7) est souvent condamné par un cadenas (11).

L'obturateur (6) ne peut être ouvert que par l'intérieur. Pour les portes avec un système de verrouillage simple (3) sans cadenas ou autre condamnation, l'obturateur (6) peut se situer au-dessus ou à côté du système de verrouillage. Dans tous les cas ou la porte peut être condamnée par un cadenas (11) ou un autre système, l'obturateur (6) sera placé au niveau du point d'ancrage permettant l'ouverture de la porte (1) par l'intérieur sans actionner ou détériorer la condamnation.

L'obturateur (6) est lui-même verrouillé à l'intérieur par un verrou rotatif (12) logé de préférence dans l'épaisseur de la paroi ou par des traverses (13) en saillie, retenues par des crochets (14).

La fente entre l'obturateur (6) et la paroi de la porte (1) est rendue étanche par des lames souples (15), des joints durs (16), ou des boudins gonflables (17).

## Revendications

1. Dispositif d'ouverture de sécurité (6), placé sur un obturateur, pour la libération d'une personne enfermée accidentellement à l'intérieur d'un camion frigorifique ou d'une chambre froide, obturateur pourvu d'une isolation similaire à l'isolation des parois, exclusivement accessible de l'intérieur, permettant l'ouverture de la porte principale fermée de l'extérieur.

2. Dispositif selon la revendication 1 caractérisé par l'emplacement de l'obturateur (6) sous l'emplacement d'accrochage du verrouillage (11), permettant l'ouverture d'une porte scellée ou verrouillée par cadenas, ou condamnée par tout autre moyen, sans déclancher le système de fermeture de la porte principale.

3. Dispositif selon la revendication 1 ou la revendication 2 caractérisé en ce que la fente entre l'obturateur (6) et la paroi de la porte (1) est rendu étanche par l'application de lames souples (15) en caoutchouc et/ou de boudins gonflables (17) et/ou un joint dur (16).

4. Dispositif selon les revendications 1,2,3 caractérisé en ce que les bords de l'obturateur (6) sont coniques et viennent se loger dans une ouverture présentant la même conicité.

5. Dispositif selon les revendications 1,2,3,4 caractérisé en ce que la fermeture de l'obturateur (6) est réalisée par un verrou (12) actionné par rotation ou par coulissement.

6. Dispositif selon les revendications 1,2,3,4 caractérisé en ce que la fermeture de l'obturateur (6) est réalisée par une ou plusieures traverses venant se loger dans des crochets.

7. Dispositif selon les revendications 1,2,3,4,5,6 caractérisé en ce que le système de fermeture de l'obturateur (6) est logé dans l'épaisseur de la paroi.

8. Dispositif selon les revendications 1,2,3,4,5,6,7 caractérisé en ce que l'obturateur (6) est transparent et/ou pourvu d'une indication lumineuse.

9. Dispositif selon les revendications 1,2,3,4,5,6,7, 8 caractérisé en ce que l'ouverture de l'obturateur (6) est reliée à un système d'alarme.
